# EUROPÄISCHE PATENTSCHRIFT

(11) **EP 2 238 065 B1**
(45) Veröffentlichungstag und Bekanntmachung des Hinweises auf die Patenterteilung: **30.03.2016**
(21) Anmeldenummer: 09702648.8
(22) Anmeldetag: 15.01.2009
(51) Int. Cl.: B66B 1/24

(54) **VERFAHREN ZUR ZUTEILUNG VON RUFEN EINER AUFZUGSANLAGE SOWIE AUFZUGSANLAGE MIT EINER ZUTEILUNG VON RUFEN NACH DIESEM VERFAHREN**
METHOD FOR CALL DISTRIBUTION IN AN ELEVATOR SYSTEM AND ELEVATOR SYSTEM WITH CALL DISTRIBUTION ACCORDING TO THIS METHOD
PROCÉDÉ D'ATTRIBUTION D'APPELS D'UNE INSTALLATION D'ASCENSEUR ET INSTALLATION D'ASCENSEUR DOTÉE D'UNE ATTRIBUTION D'APPELS SELON CE PROCÉDÉ

(30) Priorität: 17.01.2008 EP 08100580; 17.01.2008 US 21690
(43) Veröffentlichungstag der Anmeldung: 13.10.2010
(73) Patentinhaber: Inventio AG, 6052 Hergiswil (CH)
(72) Erfinder: FRIEDLI, Paul, CH-5453 Remetschwil (CH)
(74) Vertreter: Blöchle, Hans
(86) Internationale Anmeldenummer: PCT/EP2009/050409
(87) Internationale Veröffentlichungsnummer: WO 2009/090206

(56) Entgegenhaltungen:
- EP-A- 0 810 176
- WO-A-97/37922
- WO-A-02/066358
- US-A1- 2005 217 946

## Beschreibung

Die Erfindung betrifft ein Verfahren zur Zuteilung von Rufen einer Aufzugsanlage sowie eine Aufzugsanlage mit einer Zuteilung von Rufen nach diesem Verfahren gemäss dem Oberbegriff des Patentanspruchs 1.

Ein Verfahren gemäss dem Oberbegriff des Anspruchs 1 ist z.B. aus WO-A-9737922 bekannt.

Eine Aufzugsanlage mit einer Gruppe von Aufzügen und einer Gruppensteuerung mit Sofortzuteilung von Rufen in Form von Zielrufen ist beispielsweise aus der Schrift EP0356731A1 bekannt. Demnach gibt ein Passagier auf einem Eingabestockwerk einen Zielruf für ein Zielstockwerk ein und erhält dafür von der Gruppensteuerung eine Sofortzuteilung eines Aufzugs. Der Passagier besteigt die Kabine des Aufzugs und wird ohne Notwendigkeit der Eingabe eines weiteren Kabinenrufs in der Kabine vom Eingabestockwerk in das Zielstockwerk verfahren.

Das Zielstockwerk wird der Gruppensteuerung frühzeitig durch einen Zielruf bereits auf dem Eingabestockwerk mitgeteilt, und nicht erst mit dem Kabinenruf in der Kabine. Dies ermöglicht der Gruppensteuerung eine Zuteilung der Aufzüge für eine möglichst kurze Wartezeit und/oder Fahrtzeit des einzelnen Passagiers. Zudem wird bei gleich bleibender Anzahl der Aufzüge, die Förderleistung der Aufzugsanlage gesteigert.

**Aufgabe** der vorliegenden Erfindung ist es, die Förderleistung einer Aufzugsanlage weiter zu steigern.

Diese Aufgabe wird durch die Erfindung gemäss der Definition des Oberbegriffs des unabhängigen Anspruchs gelöst.

Die **Erfindung** betrifft ein Verfahren zur Zuteilung von Rufen einer Aufzugsanlage mit mindestens einem Aufzug und mindestens einer Kabine pro Aufzug. Von mindestens einem Passagier wird mindestens ein Ruf auf ein Zielstockwerk eingegeben. Eine Mehrzahl von Passagieren wird gemäss eingegebener Rufe von der Kabine in mindestens einer Fahrt von mindestens einem Eingabestockwerk auf mindestens ein Zielstockwerk verfahren. Für die eingegebenen Rufe der Fahrt wird mindestens eine Startzone mit einem oder mehreren Eingabestockwerken ermittelt. Für die eingegebenen Rufe der Fahrt wird mindestens eine Zielzone mit einem oder mehreren Zielstockwerken ermittelt. Falls mindestens eine Anzahl Halte in der Startzone und/oder in der Zielzone grösser Eins ist, wird diese Anzahl Halte reduziert.

Der Vorteil der Erfindung besteht darin, dass nicht die Wartezeit und/oder Fahrtzeit des einzelnen Passagiers bedienungskostenoptimiert wird, sondern dass die Wartezeit und/oder Fahrtzeit der gesamten Kabine bedienungskostenoptimiert wird. Dies erfolgt durch Ermittlung einer Startzone und/oder einer Zielzone und Reduktion der Anzahl Halte in der Startzone und/oder in der Zielzone. In Abkehr vom Stand der Technik, wo jeder Passagier zwingend von seinem Eingabestockwerk auf das von ihm angegebene Zielstockwerk verfahren wird, erfolgt somit ein Verfahren der Passagiere von einer Startzone in eine Zielzone, wo nicht auf jedem Eingabestockwerk und/oder Zielstockwerk gehalten wird. Dadurch wird die Förderleistung der Aufzugsanlage weiter gesteigert.

Vorteilhafterweise wird die Startzone durch die Gesamtheit der Eingabestockwerke gebildet. Vorteilhafterweise wird die Zielzone durch die Gesamtheit der Zielstockwerke gebildet.

Dies hat den Vorteil, dass für jede Fahrt der Kabine, virtuelle Zonen gebildet werden können, die sich gezielt optimieren lassen.

Dazu wird vorteilhafterweise mindestens ein Haltestockwerk in der Startzone und/oder Zielzone ermittelt. Vorteilhafterweise werden die Eingabestockwerke und/oder die Zielstockwerke mit mindestens einem Selektionskriterium verglichen, und mindestens ein Eingabestockwerk und/oder Zielstockwerk, welches das Selektionskriterium am besten erfüllt, wird als Haltestockwerk selektiert.

Dies hat den weiteren Vorteil, dass beliebige Selektionskriterien, welche die Förderleistung der Aufzugsanlage weiter steigern, verwendbar sind. Für vorgegebene Rufe wird so fahrtspezifisch ein Haltestockwerk selektiert.

Vorteilhaftweise werden die Bedienungskosten der Fahrt von der Startzone in die Zielzone ermittelt. Vorteilhaftweise werden die Bedienungskosten der Fahrt über das selektierte Haltestockwerk ermittelt.

Das hat den besonderen Vorteil, dass sich für ein selektiertes Haltestockwerk Variationen von Bedienungskosten ermitteln lassen. Die Bedienungskosten sind beispielsweise die Fahrtkosten der Aufzugsanlage beim Verfahren der Passagiere. Die Minimierung der Anzahl Halte in der Startzone und/oder in der Zielzone wird so aufzugsanlagenseitig in Variationen von Bedienungskosten quantifiziert.

Vorteilhaftweise werden für jedes Eingabestockwerk und/oder für jedes Zielstockwerk, welches kein selektiertes Haltestockwerk ist, Substitutionskosten von diesem Eingabestockwerk auf das selektierte Haltestockwerk der Startzone und/oder von diesem Zielstockwerk auf das selektierte Haltestockwerk der Zielzone ermittelt. Vorteilhaftweise werden für alle Eingabestockwerke und/oder für alle Zielstockwerke, welche kein selektiertes Haltestockwerk sind, Gesamt-Substitutionskosten ermittelt.

Dies hat den weiteren besonderen Vorteil, dass sich für ein selektiertes Haltestockwerk auch die anfallenden Substitutionskosten ermitteln lassen. Substitutionskosten sind beispielsweise die Wegkosten, die den Passagieren anfallen, um vom Eingabestockwerk und/oder Zielstockwerk auf ein selektiertes Haltestockwerk zu gelangen. Die Minimierung der Anzahl Halte in der Startzone und/oder in der Zielzone wird so passagierseitig in Substitutionskosten quantifiziert.

Vorteilhaftweise werden aus der Differenz der Bedienungskosten der Fahrt von der Startzone in die Zielzone und den Bedienungskosten der Fahrt über das selektierte Haltestockwerk Differenzkosten ermittelt. Vorteilhaftweise werden die Gesamt-Substitutionskosten mit den Differenzkosten verglichen. Vorteilhaftweise wird, falls die Gesamt-Substitutionskosten grösser als die Differenzkosten sind, mindestens ein weiteres Haltestockwerk ermittelt, andernfalls wird die Kabine auf das selektierte Haltestockwerk verfahren.

All dies bringt den Vorteil, dass die Bedienungskosten und die Substitutionskosten separat ermittelt werden. Die Differenzkosten aus den Bedienungskosten der Fahrt von der Startzone in die Zielzone und den Bedienungskosten der Fahrt über das selektierte Haltestockwerk entsprechen einer Brutto-Steigerung der Förderleistung. Die Subtraktion der Gesamt-Substitutionskosten von den Differenzkosten liefert eine Netto-Steigerung der Förderleistung.

Vorteilhafterweise werden die Rufe von den Passagieren in Form von Zielrufen auf Zielstockwerke eingegeben.

Vorteilhafterweise werden erste Rufe von den Passagieren auf den Eingabestockwerken in Form von Richtungsrufen eingegeben und weitere Rufe werden von den Passagieren in der Kabine in Form von Kabinenrufen auf Zielstockwerke eingegeben.

Dies bringt den Vorteil, dass sich auf den Einsteigestockwerken sowohl Zielrufe als auch Richtungsrufe eingeben lassen, was das Anwendungsgebiet sehr breit macht.

Vorteilhafterweise wird dem Passagier das selektierte Haltestockwerk mitgeteilt. Vorteilhafterweise wird dem Passagier das selektierte Haltestockwerk mit mindestens einer Ausgabevorrichtung optisch und/oder akustisch mitgeteilt. Vorteilhafterweise wird der Passagier mit der Ausgabevorrichtung zum selektierten Haltestockwerk geführt. Vorteilhafterweise werden dem Passagier auf der Ausgabevorrichtung Zustandsinformationen der Aufzugsanlage und/oder Weginformationen zum selektierten Haltestockwerk ausgegeben.

Das hat den Vorteil, dass dem Passagier der Weg zum selektierten Umsteigestockwerk klar und nachvollziehbar mitgeteilt wird. Es ist ja der Passagier, der die Substitutionskosten zu tragen hat, in dem er zu Fuss über eine Treppe und/oder Fahrtreppe zum selektierten Umsteigestockwerk geht.

Vorteilhafterweise werden dem Passagier Eingabestockwerke und/oder Zielstockwerke, welche kein selektiertes Haltestockwerk sind, nicht oder bedingt mitgeteilt. Vorteilhafterweise werden dem Passagier Eingabestockwerke und/oder Zielstockwerke, welche kein selektiertes Haltestockwerk sind, mit mindestens einer Ausgabevorrichtung optisch und/oder akustisch nicht mitgeteilt.

Dies hat den weiteren Vorteil, dass dem Passagier die Auswahl der Stockwerke erleichtert wird. Gerade solche Stockwerke, die für die nächste Fahrt der Kabine mit relativ grosser Wahrscheinlichkeit nicht als Haltestockwerk selektiert sind bzw. nicht selektiert werden, werden dem Passagier gar nicht mehr oder nur bedingt mitgeteilt. Eine bedingte Mitteilung ist beispielsweise eine Markierung des Stockwerks als <nicht selektiertes Haltestockwerk>. Der Passagier kommt somit gar nicht auf den Gedanken, ein solches nicht selektiertes Stockwerk zu wählen, sondern wird ein ihm mitgeteiltes Haltestockwerk wählen. Dies vereinfacht und beschleunigt die Rufeingabe, Rufzuteilung und Rufquittierung.

Vorteilhafterweise ist das Verfahren iterativ, das heisst falls die Gesamt-Substitutionskosten grösser als die Differenzkosten sind, wird mindestens ein weiteres Haltestockwerk ermittelt. Vorteilhafterweise wird dazu jedes Eingabestockwerk und/oder jedes Zielstockwerk, welches kein selektiertes Haltestockwerk ist, mit mindestens einem Selektionskriterium verglichen. Mindestens ein Eingabestockwerk und/oder mindestens ein Zielstockwerk, welches das Selektionskriterium am besten erfüllt, wird als weiteres Haltestockwerk selektiert. Die Bedienungskosten der Fahrt über die selektierten Haltestockwerke werden ermittelt. Für jedes Eingabestockwerk und/oder für jedes Zielstockwerk, welches kein selektiertes Haltestockwerk ist, werden Substitutionskosten von diesem Eingabestockwerk auf das mindestens eine selektierte Haltestockwerk der Startzone und/oder von diesem Zielstockwerk auf das mindestens eine selektierte Haltestockwerk der Zielzone ermittelt. Für alle Eingabestockwerke und/oder für alle Zielstockwerke, welche kein selektiertes Haltestockwerk sind, werden Gesamt-Substitutionskosten ermittelt. Aus der Differenz der Bedienungskosten der Fahrt von der Startzone in die Zielzone und den Bedienungskosten der Fahrt über die selektierten Haltestockwerke werden Differenzkosten ermittelt. Die Gesamt-Substitutionskosten werden mit den Differenzkosten verglichen. Falls die Gesamt-Substitutionskosten grösser als die Differenzkosten sind, wird mindestens ein weiteres Haltestockwerk ermittelt, andernfalls wird die Kabine auf die selektierten Haltestockwerke verfahren.

Vorteilhafterweise wird falls mehrere Eingabestockwerke und/oder Zielstockwerke ein Selektionskriterium gleich gut erfüllen, dasjenige dieser Eingabestockwerke und/oder Zielstockwerke als Haltestockwerk und/oder weiteres Haltestockwerk selektiert, das mindestens ein weiteres Selektionskriterium am besten erfüllt.

Vorteilhafterweise umfasst ein Computerprogrammprodukt mindestens ein Computerprogramm-Mittel, das geeignet ist, das Verfahren zur Zuteilung von Rufen einer Aufzugsanlage dadurch auszuführen und zu realisieren, dass mindestens ein Verfahrensschritt ausgeführt wird, wenn es auf mindestens einem Terminal und/oder mindestens einem mobilen Gerät und/oder mindestens einer Aufzugssteuerung ausgeführt wird. Vorteilhafterweise umfasst ein computerlesbarer Datenspeicher ein solches Computerprogrammprodukt.

Dies ist von ganz besonderem Vorteil, da es eine einfache und praktische Verteilung von Computerprogramm-Mitteln an die verschiedenen Bestandteile der Aufzugsanlage ermöglicht.

Anhand der **Figuren** wird die Erfindung im Detail erläutert. Hierzu zeigt:
- Fig. 1: eine schematische Ansicht eines Teils eines Ausführungsbeispiels einer Aufzugsanlage der Erfindung;
- Fig. 2: eine schematische Ansicht eines Teils eines ersten Ausführungsbeispiels eines Terminals mit Datengeber einer Aufzugsanlage gemäss Fig. 1;
- Fig. 3: eine schematische Ansicht eines Teils eines zweiten Ausführungsbeispiels eines Terminals mit Datengeber einer Aufzugsanlage gemäss Fig. 1; und
- Fig. 4: eine Flussdiagramm eines Teils des erfindungsgemässen Verfahrens.

Die **Aufzugsanlage** mit mindestens einem Aufzug und mindestens einer Kabine weist gemäss Fig. 1 zwei Aufzüge mit je einer Kabine 1, 1' auf. Die Kabinen 1, 1' sind in Aufzugsschächten eines Gebäudes in vertikaler Richtung, wie durch Richtungspfeile angedeutet, verfahrbar. Das Gebäude weist eine grössere Anzahl Stockwerke auf. Gemäss Fig. 1 bedienen die Kabinen 1, 1' fünfundvierzig Stockwerke S1 bis S45. Die Passagiere geben in Eingabestockwerken Rufe ein und werden von den Kabinen 1, 1' im Gebäude zu individuellen Zielstockwerken verfahren. Weitere Bestandteile der Aufzüge wie Aufzugsantriebe der Kabinen 1, 1', Türantriebe der Kabinen 1, 1', Aufzugstüren, Gegengewichte, Treib- und Tragmittel, Schachtinformation, usw. sind aus einzig aus Gründen der Übersichtlichkeit der Darstellung nicht eingezeichnet.

Eine **Aufzugssteuerung 4** weist mindestens einen Prozessor und mindestens einen computerlesbaren Datenspeicher und mindestens eine elektrische Stromversorgung auf. Aus dem computerlesbaren Datenspeicher wird mindestens ein **Steuerungs-Computerprogramm-Mittel** in den Prozessor geladen und ausgeführt. Das Steuerungs-Computerprogramm-Mittel steuert das Verfahren der Kabinen 1, 1' über Aufzugsantriebe und das Öffnen und Schliessen der Aufzugstüren über Türantriebe. Von der Schachtinformation erhält die Aufzugssteuerung 4 Informationen über die aktuelle Position der Kabinen 1, 1' in den Aufzugsschächten. Der Fachmann kann die vorliegende Erfindung in beliebigen Aufzugsanlagen mit wesentlich mehr Aufzügen, wie eine Gruppe mit sechs oder acht Aufzügen; mit Doppel- und Dreifachkabinen; mit mehreren übereinander angeordneten, unabhängig voneinander verfahrbaren Kabinen pro Aufzugsschacht; mit Aufzügen ohne Gegengewicht, mit Hydraulikaufzügen; usw. realisieren.

Fig. 2 und 3 zeigen zwei Ausführungsbeispiele von einem sich auf den Stockwerken S1 bis S45 und/oder in den Kabinen 1, 1' befindlichen **Terminal 8** mit mobilem Gerät 83 zur Eingabe der Rufe. Beispielsweise ist auf jedem Stockwerk mindestens ein Terminal 8 stationär nahe einer Aufzugstür angeordnet. Das Terminal 8 ist beispielsweise an einer Gebäudewand montiert oder steht isoliert in einem Raum vor der Aufzugstür. Im Gehäuse des Terminals 8 ist mindestens ein elektronisches Lesegerät 80 und mindestens eine Ausgabevorrichtung 82 angeordnet. Zudem kann im Gehäuse des Terminals 8 mindestens eine Rufeingabevorrichtung 81 angeordnet sein. Das Terminal 8 weist mindestens einen Prozessor und mindestens einen computerlesbaren Datenspeicher und mindestens eine elektrische Stromversorgung auf. Aus dem computerlesbaren Datenspeicher wird mindestens ein **Eingabe/Ausgabe-Computerprogramm-Mittel** in den Prozessor geladen und ausgeführt. Das Eingabe/Ausgabe-Computerprogramm-Mittel steuert das elektronisches Lesegerät 80, die Ausgabevorrichtung 82 und die Rufeingabevorrichtung 81 an.

Gemäss Fig. 2 weist das Terminal 8 als Rufeingabevorrichtung 81 Tasten auf, mit denen Zielstockwerke über Zahlenfolgen wie <4> und <4> für das Zielstockwerk <44> per Hand eingebbar sind. Alternativ kann das Terminal 8 als Rufeingabevorrichtung 81 Tasten aufweisen, mit denen erste Rufe in Form von Richtungsrufen wie <Aufwärts> oder <Abwärts> per Hand eingebbar sind. Nach der Eingabe der ersten Rufe auf dem Einsteigestockwerk geben die Passagiere in der Kabine 1, 1' an einem weiteren Terminal 8 mit Rufeingabevorrichtung 81 und Tasten weitere Rufe in Form von Kabinenrufen über entsprechende Zahlenfolgen per Hand auf Zielstockwerke ein.

Gemäss Fig. 3 lässt sich auch ein tastenloses Terminal 8 verwenden, bei dem die Eingabe des Zielstockwerks berührungslos durch Auslesen eines Datenspeichers des vom Passagier getragenen mobilen Geräts 83 durch ein geeignetes elektronisches Lesegerät 80 im Terminal 8 erfolgt. Das mobile Gerät 83 ist beispielsweise ein Radio Frequency Identification Device (RFID) und/oder ein Mobiltelefon. Wie Fig. 2 zeigt, lassen sich die berührungslose Rufeingabe und die Rufeingabe über Tasten kombinieren.

Das **mobile Gerät 83** wird vom Passagier getragen und ist beispielsweise ein Mobiltelefon und/oder ein Computer mit mindestens einer Sende-Empfangsvorrichtung. Das mobile Gerät 83 weist mindestens einen Prozessor und mindestens einen computerlesbaren Datenspeicher und mindestens eine elektrische Stromversorgung auf. Aus dem computerlesbaren Datenspeicher wird mindestens ein **Kommunikations-Computerprogramm-Mittel** in den Prozessor geladen und ausgeführt. Das Kommunikations-Computerprogramm-Mittel steuert das Senden und Empfangen der Sende-Empfangsvorrichtung.

Das Terminal 8 sowie das mobile Gerät 83 ist/sind über Datenleitungen per Festnetz oder Funknetz mit der Aufzugssteuerung 4 verbunden bzw. verbindbar. Gemäss Fig. 3 kommunizieren die Aufzugssteuerung 4 und das Terminal 8 im Festnetz, während die Aufzugssteuerung 4 und das mobile Gerät 83 im Funknetz kommunizieren. Das Terminal 8 übermittelt Rufinformationen wie das Eingabestockwerk und das Zielstockwerk eines Rufs an die Aufzugssteuerung 4. Bei Eingabe eines Zielrufs bzw. einer Kombination eines Richtungsrufs und eines Kabinenrufs wird die Aufzugssteuerung 4 somit informiert, dass ein Passagier vom Eingabestockwerk in das dem Zielruf bzw. dem Kabinenruf korrespondiere Zielstockwerk zu verfahren ist. Die Aufzugssteuerung 4 übermittelt mindestens ein Ruf-Quittierungssignal an das Terminal 8 und/oder das mobile Gerät 83. Das übermittelte Ruf-Quittierungssignal ist auf der Ausgabevorrichtung 82 ausgebbar. Der Passagier erhält so auf der Ausgabevorrichtung 82 eine optische und/oder akustische RufQuittierung, vorzugsweise erhält der Passagier eine optische und/oder akustische Zielruf-Quittierung.

Gemäss Fig. 3 ist zudem eine Ausgabevorrichtung 82 im mobilen Gerät 83 angeordnet. Die Aufzugssteuerung 4 übermittelt mindestens ein Haltestockwerksignal an das Terminal 8 und/oder das mobile Gerät 83. Beim mobilen Gerät 83 ist mindestens ein **Eingabe/Ausgabe- Computerprogramm-Mittel** aus dem computerlesbaren Datenspeicher in den Prozessor ladbar und ausführbar. Das Eingabe/Ausgabe- Computerprogramm-Mittel steuert die optische und/oder akustische Ausgabe des übermittelten Haltestockwerksignals auf der Ausgabevorrichtung 82. Der Passagier wird somit von der Aufzugssteuerung 4 über das selektierte Haltestockwerk informiert. Die Aufzugssteuerung 4 übermittelt mindestens ein Zustandsinformationssignal über die Aufzugsanlage und/oder mindestens ein Weginformationssignal an das Terminal 8 und/oder das mobile Gerät 83. Das Zustandsinformationssignal und/oder das Weginformationssignal ist auf der Ausgabevorrichtung 82 optisch und/oder akustisch ausgebbar. Somit erhält der Passagier von der Aufzugssteuerung 4 auch Zustandsinformationen über die Aufzugsanlage und/oder Weginformation, die ihn rasch und direkt zum selektierten Haltestockwerk führen. Die Zustandsinformation umfasst auch die Anzeige von Eingabestockwerken und/oder Zielstockwerken, welche kein selektiertes Haltestockwerk sind. Solche Eingabestockwerke und/oder Zielstockwerke, welche bei der nächsten Fahrt der Kabine mit relativ grosser Wahrscheinlichkeit nicht Haltestockwerk sind bzw. sein werden, werden auf der Ausgabevorrichtung 82 gar nicht angezeigt. Der Passagier wird dann auch ein solches nicht angezeigtes Stockwerk nicht eingeben, wodurch ihm daraufhin auch nicht mitgeteilt werden muss, dass das eingegebene Stockwerk kein selektiertes Haltestockwerk ist. Dem Passagier kann bei der Gelegenheit mitgeteilt werden, dass er auf eine spätere Fahrt der Kabine warten muss, wenn er ohne Substitutionskosten in ein von ihm gewünschtes, nicht selektiertes Stockwerk verfahren werden möchte. Bei Kenntnis der vorliegenden Erfindung kann der Fachmann auch eine Aufzugsanlage ohne Terminal realisieren, bei der das mobile Gerät 82, 83 mit einer in der Aufzugssteuerung 4 integrierten Rufeingabevorrichtung 81 bzw. die Aufzugssteuerung 4 direkt mit einer Ausgabevorrichtung 82 des mobilen Geräts 83 kommuniziert.

Bekannte Mobiltelefon-Funknetze wie Global System for Mobile Communication (GSM) mit Frequenzen von 900 bis 1900 MHz lassen sich verwenden, es lassen sich aber auch Nearfield Communication (NFC) Funknetze verwenden. Bekannte Funknetze sind Wireless Local Area Network (WLAN) nach dem Standard IEEE802.11 oder Worldwide Interoperability for Microwave Access (WIMAX) nach dem Standard IEEE802.16 mit einer Reichweite von mehreren 100 Metern bis zu mehreren 10 Kilometern. Die vom Funknetz verwendete Funkfrequenz liegt bei einem WLAN beispielsweise im 2.4 GHz-Band oder im 5.0 GHz-Band und bei WIMAX im 10 bis 66 GHz-Band. Sowohl das Festnetz als auch das Funknetz erlauben eine bidirektionale Kommunikation gemäss bekannten und bewährten Netzwerk-Protokollen wie das Transmission Control Protocol / Internet-Protocol (TCP/IP) oder Internet Packet Exchange (IPX). Das Festnetz weist beispielsweise mehrere elektrische- und/oder optische Datenkabel auf, die im Gebäude beispielsweise unter Putz verlegt sind und so Terminal 8, das mobile Gerät 83 und Aufzugssteuerung 4 miteinander zu verbinden.

Fig. 4 zeigt ein **Flussdiagramm** eines Teils des Verfahrens zur Zuteilung von Rufen der Aufzugsanlage. Im **Verfahrensschritt A** wird für die eingegebenen Rufe einer Fahrt mit der Kabine 1, 1' mindestens eine Startzone 9, 9' mit mehreren Eingabestockwerken und mindestens eine Zielzone 10, 10' mit mehreren Zielstockwerken ermittelt. Gemäss Fig. 1 verfährt die Kabine 1 mehrere Passagiere aus der Startzone 9, welche durch die vier Eingabestockwerke S41, S42, S44 und S45 gebildet ist, in die Zielzone 10, welche durch die drei Zielstockwerke S1, S2 und S3 gebildet ist. Und die Kabine 1' verfährt mehrere Passagiere aus der Startzone 9', welche durch die beiden Eingabestockwerke S1 und S2 gebildet ist, in die Zielzone 10', welche durch die sechs Zielstockwerke S40, S41, S42, S43, S44 und S45 gebildet ist. Die Gesamtheit der Eingabestockwerke bilden die Startzone 9, 9'. Die Gesamtheit der Zielstockwerke bilden die Zielzone 10, 10'.

Aus dem computerlesbaren Datenspeicher der Aufzugssteuerung 4 wird mindestens ein Bedienungskosten-Computerprogramm-Mittel in den Prozessor der Aufzugssteuerung 4 geladen und ausgeführt. Das **Bedienungskosten-Computerprogramm-Mittel** ermittelt die Bedienungskosten einer Fahrt mit der Kabine 1, 1'. Aus den von den Terminals übermittelten Rufinformationen stellt das Bedienungskosten-Computerprogramm-Mittel eine Fahrt mit der Kabine 1, 1' zusammen und listet für diese Fahrt die Anzahl Zielrufe bzw. Richtungsrufe pro Eingabestockwerk sowie die Anzahl Zielrufe bzw. Kabinenrufe pro Zielstockwerk. Gemäss Fig. 1 geben für die Fahrt der Kabine 1 fünf Passagiere im Eingabestockwerk S41 Rufe ein, ein Passagier gibt im Eingabestockwerk S42 einen Ruf ein, zwei Passagiere geben im Eingabestockwerk S44 Rufe ein und sechs Passagiere geben im Eingabestockwerk S45 Rufe ein. Von diesen vierzehn Passagieren möchten acht Passagiere das Zielstockwerk S1, ein Passagier möchte in das Zielstockwerk S2 und fünf Passagiere möchten in das Zielstockwerk S3. Entsprechend geben für die Fahrt der Kabine 1' elf Passagiere im Eingabestockwerk S1 Rufe ein und vier Passagiere geben im Eingabestockwerk S2 Rufe ein. Von diesen fünfzehn Passagieren möchten zwei Passagiere in das Zielstockwerk S40, vier Passagiere möchten in das Zielstockwerk S41, zwei Passagiere möchten in das Zielstockwerk S42, zwei Passagiere möchten in das Zielstockwerk S43, ein Passagier möchte in das Zielstockwerk S44 und vier Passagiere möchten in das Zielstockwerk S45.

Die Bedienungskosten der Fahrt von der Startzone 9, 9' in der Zielzone 10, 10' werden durch Reduktion der Anzahl Halte in der Startzone 9, 9' und/oder in der Zielzone 10, 10' minimiert. Mindestens ein Haltestockwerk in der Startzone 9, 9' wird ermittelt und/oder mindestens ein Haltestockwerk in der Zielzone 10, 10' wird ermittelt.

Hierzu wird durch das Bedienungskosten-Computerprogramm-Mittel im **Verfahrensschritt B** jedes Eingabestockwerk und/oder jedes Zielstockwerk mit mindestens einem Selektionskriterium verglichen. Die Selektionskriterien sind aus einem Datenspeicher abrufbar.

Im **Verfahrensschritt C** wird durch das Bedienungskosten-Computerprogramm-Mittel das Selektionskriterium ermittelt. Mehrere Selektionskriterien werden im Folgenden im Detail erläutert:

Anzahl der Rufe - So dient die Anzahl der eingegebenen Rufe pro Eingabestockwerk und/oder Zielstockwerk als Selektionskriterium. Mindestens ein Eingabestockwerk und/oder Zielstockwerk mit der höchsten Anzahl eingegebener Rufe wird als Haltestockwerk selektiert. Dieses Selektionskriterium ermittelt die kleinste Anzahl Stockwerkswechsel, die Passagiere vornehmen müssen. Gemäss Fig. 1 weist bei der Fahrt der Kabine 1 in der Startzone 9 das Eingabestockwerk S45 mit sechs Rufen am meisten Rufe auf, und in der Zielzone 10 weist das Zielstockwerk S1 mit acht Rufen am meisten Rufe auf, was diese Stockwerke zu Haltestockwerken macht. Falls mehrere Eingabestockwerke und/oder Zielstockwerke eine gleich hohe Anzahl eingegebener Rufe aufweisen, werden diese Eingabestockwerke und/oder Zielstockwerke als Haltestockwerke selektiert. Gemäss Fig. 1 weist bei der Fahrt der Kabine 1' in der Startzone 9' das Eingabestockwerk S1 mit elf Rufen am meisten Rufe auf und in der Zielzone 10' weisen die beiden Zielstockwerk S41 und S45 mit jeweils vier Rufen am meisten Rufe auf, was diese Zielstockwerke zu Haltestockwerken in der Zielzone 10' macht. Falls mehrere Eingabestockwerke und/oder Zielstockwerke eine gleich hohe Anzahl eingegebener Rufe aufweisen, so ist es auch möglich, diejenigen beiden Eingabestockwerke und/oder beiden Zielstockwerke mit der grössten Stockwerksdifferenz zueinander als Haltestockwerke zu selektieren. Gemäss Fig. 1 weisen bei der Fahrt der Kabine 1' in der Zielzone 10' die drei Zielstockwerke S40, S42 und S43 mit jeweils zwei Rufen die zweithöchste Anzahl Rufe auf, wobei die Zielstockwerke S40 und S44 die grösste Stockwerksdifferenz zueinander haben, was diese Zielstockwerke zu weiteren Haltestockwerken in der Zielzone 10' macht. Wie bereits beschrieben können die Rufe sowohl Zielrufe bzw. Richtungsrufe eines Eingabestockwerks als auch Zielrufe bzw. Kabinenrufe eines Zielstockwerks sein.

Niedrigste absolute Stockwerksdifferenz - Die Stockwerksdifferenz der Eingabestockwerke zueinander und/oder die Stockwerksdifferenz der Zielstockwerke zueinander dient als Selektionskriterium. Dabei wird das Eingabestockwerk mit der niedrigsten absoluten Stockwerksdifferenz zu den anderen Eingabestockwerken und/oder das Zielstockwerk mit der niedrigsten absoluten Stockwerksdifferenz zu den anderen Zielstockwerken als Haltestockwerk selektiert. Dieses Selektionskriterium ermittelt den kürzesten Weg, den Passagiere überwinden müssen. Gemäss Fig. 1 liegen bei der Fahrt der Kabine 1 in der Startzone 9 die beiden Eingabestockwerke S42 und S44 zentral zwischen den Eingabestockwerken S41 und S45. Zum Erreichen des Eingabestockwerks S44 müssen sechs Passagiere vom Eingabestockwerk S45 eine Stockwerksdifferenz überwinden, ein Passagier des Eingabestockwerk S42 muss zwei Stockwerksdifferenzen überwinden und fünf Passagiere des Eingabestockwerks S41 müssen drei Stockwerksdifferenzen überwinden, was insgesamt dreiundzwanzig absolute Stockwerksdifferenzen ergibt. Zum Erreichen des Eingabestockwerks S42 müssen die sechs Passagiere vom Eingabestockwerk S45 drei Stockwerksdifferenzen überwinden, zwei Passagiere des Eingabestockwerk S44 müssen zwei Stockwerksdifferenzen überwinden und fünf Passagiere des Eingabestockwerks S41 müssen eine Stockwerksdifferenz überwinden, was insgesamt siebenundzwanzig absolute Stockwerksdifferenzen ergibt. Womit das Eingabestockwerk S44 als Haltestockwerk in der Startzone 9 selektiert ist.

Niedrigste relative Stockwerksdifferenz - Die Stockwerksdifferenz der Eingabestockwerke zueinander und/oder der Zielstockwerke zueinander dient als Selektionskriterium. Dabei wird das Eingabestockwerk mit der niedrigsten Stockwerksdifferenz zu den anderen Eingabestockwerken und/oder das Zielstockwerk mit der niedrigsten Stockwerksdifferenz zu den anderen Zielstockwerken als Haltestockwerk selektiert. Dieses Selektionskriterium ermittelt den kleinsten Anstieg im Gebäude, den Passagiere überwinden müssen. Damit wird berücksichtigt, dass Passagiere bevorzugen, Treppen im Gebäude lieber hinunter zu gehen (negative Stockwerksdifferenz) als hinauf zu steigen (positive Stockwerksdifferenz). Gemäss Fig. 1 liegen bei der Fahrt der Kabine 1 in der Startzone 9 die beiden Eingabestockwerke S42 und S44 zentral zwischen den Eingabestockwerken S41 und S45. Zum Erreichen des Eingabestockwerks S44 müssen sechs Passagiere des Eingabestockwerks S45 eine negative Stockwerksdifferenz überwinden, ein Passagier des Eingabestockwerks S42 muss zwei positive Stockwerksdifferenzen überwinden und fünf Passagiere des Eingabestockwerks S41 müssen drei positive Stockwerksdifferenzen überwinden, was insgesamt elf positive Stockwerksdifferenzen ergibt. Zum Erreichen des Eingabestockwerks S42 müssen die sechs Passagiere des Eingabestockwerks S45 drei negative Stockwerksdifferenzen überwinden, zwei Passagiere des Eingabestockwerks S44 müssen zwei negative Stockwerksdifferenzen überwinden und fünf Passagiere des Eingabestockwerks S41 müssen eine positive Stockwerksdifferenz überwinden, was insgesamt siebzehn negative Stockwerksdifferenzen ergibt. Womit das Eingabestockwerk S42 als Haltestockwerk in der Startzone 9 selektiert ist.

Niedrigste- bzw. höchste Stockwerkszahl - Die Stockwerkszahl der Stockwerke der Startzone 9, 9' und/oder in der Zielzone 10, 10' dient als Selektionskriterium. Dieses Selektionskriterium basiert auf der Annahme, dass sich die meisten Passagiere im Stockwerk mit der niedrigsten Stockwerkszahl und/oder im Stockwerk mit der höchsten Stockwerkszahl befinden. Auch bevorzugen Passagiere, Treppen im Gebäude lieber hinunter zu gehen als hinauf zu steigen. Bei Aufwärtsfahrten wird das Eingabestockwerk mit der niedrigsten Stockwerkszahl und/oder das Zielstockwerk mit der höchsten Stockwerkszahl als Haltestockwerk selektiert. Bei Abwärtsfahrten wird das Eingabestockwerk mit der höchsten Stockwerkszahl und/oder das Zielstockwerk mit der niedrigsten Stockwerkszahl als Haltestockwerk selektiert. Gemäss Fig. 1 weist bei der Fahrt der Kabine 1 in der Startzone 9 das Eingabestockwerk S45 mit der höchsten Stockwerkszahl auch mit sechs Rufen am meisten Rufe auf, und in der Zielzone 10 weist das Zielstockwerk S1 mit der niedrigsten Stockwerkszahl mit acht Rufen auch am meisten Rufe auf, was diese Stockwerke zu Haltestockwerken macht.

Zweitniedrigste- bzw. zweithöchste Stockwerkszahl - Wieder dient die Stockwerkszahl der Stockwerke als Selektionskriterium. Diesmal basiert das Selektionskriterium auf der Annahme, dass sich die meisten Passagiere im Stockwerk mit der zweitniedrigsten Stockwerkszahl und/oder im Stockwerk mit der zweithöchsten Stockwerkszahl befinden.

Niedrigste Gebäudestockwerksdifferenz - Die Stockwerksdifferenz zwischen den Eingabestockwerken und den Zielstockwerken dient als Selektionskriterium. Das Eingabestockwerk und das Zielstockwerk mit der niedrigsten Stockwerksdifferenz zueinander werden als Haltestockwerke selektiert. Dieses Selektionskriterium basiert auf der Annahme, dass je niedriger die Gebäudestockwerksdifferenz ist, desto schneller die Fahrt der Kabine 1, 1' erfolgt. Gemäss Fig. 1 weist bei der Fahrt der Kabine 1' das Eingabestockwerk S2 die höchste Stockwerkszahl der Startzone 9' auf und das Zielstockwerk S40 weist die niedrigste Stockwerkszahl auf, was diese Stockwerke zu Haltestockwerken macht.

Vordefiniertes Eingabestockwerk - Gemäss diesem Selektionskriterium wird ein vordefiniertes Eingabestockwerk und/oder Zielstockwerk als Haltestockwerk selektiert.

Stockwerks-Substitutionskosten - Die Höhe der Substitutionskosten eines Eingabestockwerks und/oder Zielstockwerks, welches kein selektiertes Haltestockwerk ist, dient als Selektionskriterium. Dazu wird entweder das Eingabestockwerk und/oder Zielstockwerk mit den grössten Substitutionskosten pro Zeiteinheit ermittelt und/oder es wird das Eingabestockwerk und/oder Zielstockwerk ermittelt, dessen Substitutionskosten einen Schwellenwert erreichen. Dieses Selektionskriterium basiert auf dem Ansatz, dass allen Stockwerken möglichst gleiche Substitutionskosten zugeteilt werden sollen. Die Zeiteinheit ist frei wählbar und beträgt beispielsweise eine Woche. Der Schwellenwert ist ebenfalls frei einteilbar und beträgt beispielsweise ein Fünftel der Stockwerkszahl des Gebäudes.

Passagierkennzeichen - Als Selektionskriterium werden Passagierkennzeichen der Passagiere ermittelt. Die ermittelten Passagierkennzeichen werden mit einer Werteliste verglichen. Passagierkennzeichen lassen sich vom Passagier am Terminal 8 durch Betätigen von Tasten der Rufeingabevorrichtung 81 eingeben. Passagierkennzeichen lassen sich aber auch durch Auslesen des computerlesbaren Datenspeichers des mobilen Geräts 82, 83 berührungslos erfassen. Andere technische Passagierkennzeichen-Ermittlungsmöglichkeiten wie das Erkennen von biometrischen Daten des Passagiers und/oder das Scannen eines Ausweises des Passagiers sind ebenfalls anwendbar. Ein Passagierkennzeichen, welches gemäss Werteliste am meisten Wert aufweist, wird ermittelt. Daraufhin wird das Eingabestockwerk und/oder das Zielstockwerk, welches dem Ruf des Passagiers mit dem Passagierkennzeichen welches am meisten Wert aufweist, als Haltestockwerk selektiert. Als Passagierkennzeichen wird beispielsweise ein VIP-Ausweis und/oder ein Behindertenausweis eines Passagiers ermittelt. Gemäss Werteliste wird dem Vorhandensein eines VIP-Ausweises und/oder Behindertenausweises mehr Wert als dem Nichtvorhandensein eines VIP-Ausweises und/oder Behindertenausweises zugeteilt. Falls mehrere Eingabestockwerke und/oder Zielstockwerke einen Ruf eines Passagiers mit VIP-Ausweis und/oder Behinderten-Ausweis aufweisen, werden diese Eingabestockwerke und/oder Zielstockwerke als Haltestockwerke selektiert.

Substitutionskosten - Als Passagierkennzeichen wird eine Summe der während einer Zeiteinheit gesammelten Substitutionskosten eines Passagiers ermittelt. Gemäss Werteliste wird der grössten Summe der während einer Zeiteinheit gesammelten Substitutionskosten eines Passagiers am meisten Wert zugeteilt. Dieses Selektionskriterium basiert auf dem Ansatz, dass alle Passagiere möglichst gleiche Substitutionskosten tragen sollen. Die Zeiteinheit ist frei wählbar und beträgt beispielsweise eine Woche. Passagiere die in einer Woche relativ hohe Substitutionskosten sammeln, sprich viel Weg über Treppen und/oder Fahrtreppen zu selektierten Haltestockwerken zurücklegen, werden gemäss Werteliste in einer folgenden Woche dafür kompensiert.

Zufall - Gemäss diesem Selektionskriterium wird ein zufälliges Eingabestockwerk und/oder Zielstockwerk als Haltestockwerk selektiert.

Bei Kenntnis der vorliegenden Erfindung steht es dem Fachmann frei, mehrere dieser Selektionskriterien miteinander zu einem Selektionskriterium zu kombinieren und/oder mehrere dieser Selektionskriterien in beliebigen Reihenfolgen nacheinander anzuwenden.

Im **Verfahrensschritt D** wird mindestens ein Eingabestockwerk und/oder mindestens ein Zielstockwerk, welches das Selektionskriterium am besten erfüllt, als Haltestockwerk selektiert. Das Bedienungskosten-Computerprogramm-Mittel arbeitet mindestens ein oder mehrere Selektionskriterien gemäss den vorgegebenen Rufen an den Eingabestockwerken und/oder Zielstockwerken ab und selektiert fahrtspezifisch ein optimales Haltestockwerk.

Im **Verfahrensschritt E** werden durch das Bedienungskosten-Computerprogramm-Mittel zum einen die Bedienungskosten der Fahrt von der Startzone in die Zielzone ermittelt und zum anderen die Bedienungskosten der Fahrt über das selektierte Haltestockwerk ermittelt. Die Bedienungskosten sind die Fahrtkosten der Aufzugsanlage beim Verfahren der Passagiere. Die Minimierung der Halte in der Startzone und/oder in der Zielzone wird somit aufzugsanlagenseitig quantifiziert.

Im **Verfahrensschritt F** werden durch das Bedienungskosten-Computerprogramm-Mittel Differenzkosten ermittelt, in dem die Differenz aus den Bedienungskosten der Fahrt von der Startzone in die Zielzone und den Bedienungskosten der Fahrt über das selektierte Haltestockwerk gebildet wird.

Im **Verfahrensschritt G** werden durch das Bedienungskosten-Computerprogramm-Mittel für jedes Eingabestockwerk und/oder für jedes Zielstockwerk, welches kein selektiertes Haltestockwerk ist, Substitutionskosten von diesem Eingabestockwerk auf das selektierte Haltestockwerk der Startzone 9, 9' und/oder von diesem Zielstockwerk auf das selektierte Haltestockwerk der Zielzone 10, 10' ermittelt. Für alle Eingabestockwerke und/oder für alle Zielstockwerke, welche kein selektiertes Haltestockwerk sind, werden Gesamt-Substitutionskosten ermittelt. Substitutionskosten sind die Wegkosten, die den Passagieren anfallen, um vom Eingabestockwerk und/oder Zielstockwerk auf ein selektiertes Haltestockwerk zu gelangen. Die Minimierung der Halte in der Startzone 9, 9' und/oder in der Zielzone 10, 10' wird somit passagierseitig quantifiziert.

Im **Verfahrensschritt H** werden durch das Bedienungskosten-Computerprogramm-Mittel die Gesamt-Substitutionskosten mit den Differenzkosten verglichen. Falls die Gesamt-Substitutionskosten grösser als die Differenzkosten sind, wird mindestens ein weiteres Haltestockwerk ermittelt, andernfalls wird die Kabine 1, 1' auf das selektierte Haltestockwerk verfahren.

## Patentansprüche

1. Verfahren zur Zuteilung von Rufen einer Aufzugsanlage mit mindestens einem Aufzug und mindestens einer Kabine (1, 1') pro Aufzug, wobei von mindestens einem Passagier mindestens ein Ruf auf ein Zielstockwerk eingegeben wird und eine Mehrzahl von Passagieren gemäss eingegebener Rufe von der Kabine (1, 1') in mindestens einer Fahrt von mindestens einem Eingabestockwerk auf mindestens ein Zielstockwerk verfahren wird, **dadurch gekennzeichnet, dass** für die eingegebenen Rufe der Fahrt mindestens eine Startzone (9, 9') mit einem oder mehreren Eingabestockwerken ermittelt wird; dass für die eingegebenen Rufe der Fahrt mindestens eine Zielzone (10, 10') mit einem oder mehreren Zielstockwerken ermittelt wird; und dass falls mindestens eine Anzahl Halte in der Startzone (9, 9') und/oder in der Zielzone (10, 10') grösser Eins ist, diese Anzahl Halte reduziert wird.

2. Verfahren gemäss Anspruch 1, **dadurch gekennzeichnet, dass** die Startzone (9, 9') durch die Gesamtheit der Eingabestockwerke gebildet wird und/oder dass die Zielzone (10, 10') durch die Gesamtheit der Zielstockwerke gebildet wird.

3. Verfahren gemäss Anspruch 1 oder 2, **dadurch gekennzeichnet, dass** mindestens ein Haltestockwerk in der Startzone (9, 9') ermittelt wird und/oder dass mindestens ein Haltestockwerk in der Zielzone (10, 10') ermittelt wird.

4. Verfahren gemäss Anspruch 3, **dadurch gekennzeichnet, dass** jedes Eingabestockwerk und/oder jedes Zielstockwerk mit mindestens einem Selektionskriterium verglichen wird; und dass mindestens ein Eingabestockwerk und/oder mindestens ein Zielstockwerk, welches das Selektionskriterium am besten erfüllt, als Haltestockwerk selektiert wird.

5. Verfahren gemäss Anspruch 3 oder 4, **dadurch gekennzeichnet, dass** die Bedienungskosten der Fahrt von der Startzone (9, 9') in die Zielzone (10, 10') ermittelt werden; und dass die Bedienungskosten der Fahrt über das selektierte Haltestockwerk ermittelt werden.

6. Verfahren gemäss Anspruch 5, **dadurch gekennzeichnet, dass** für jedes Eingabestockwerk und/oder für jedes Zielstockwerk, welches kein selektiertes Haltestockwerk ist, Substitutionskosten von diesem Eingabestockwerk auf das selektierte Haltestockwerk der Startzone (9, 9') und/oder von diesem Zielstockwerk auf das selektierte Haltestockwerk der Zielzone (10, 10') ermittelt werden.

7. Verfahren gemäss Anspruch 6, **dadurch gekennzeichnet, dass** für alle Eingabestockwerke und/oder alle Zielstockwerke, welche kein selektiertes Haltestockwerk sind, Gesamt-Substitutionskosten ermittelt werden.

8. Verfahren gemäss Anspruch 7, **dadurch gekennzeichnet, dass** aus der Differenz der Bedienungskosten der Fahrt von der Startzone in die Zielzone (10, 10') und den Bedienungskosten der Fahrt über das selektierte Haltestockwerk Differenzkosten ermittelt werden.

9. Verfahren gemäss Anspruch 8, **dadurch gekennzeichnet, dass** die Gesamt-Substitutionskosten mit den Differenzkosten verglichen werden.

10. Verfahren gemäss Anspruch 9, **dadurch gekennzeichnet, dass** falls die Gesamt-Substitutionskosten grösser als die Differenzkosten sind, mindestens ein weiteres Haltestockwerk ermittelt wird; und dass andernfalls die Kabine (1, 1') auf das selektierte Haltestockwerk verfahren wird.

11. Verfahren gemäss Anspruch 10, **dadurch gekennzeichnet, dass** jedes Eingabestockwerk und/oder jedes Zielstockwerk, welches kein selektiertes Haltestockwerk ist, mit mindestens einem Selektionskriterium verglichen wird; dass mindestens ein Eingabestockwerk und/oder mindestens ein Zielstockwerk, welches das Selektionskriterium am besten erfüllt, als weiteres Haltestockwerk selektiert wird; dass die Bedienungskosten der Fahrt über die selektierten Haltestockwerke ermittelt werden; dass für jedes Eingabestockwerk und/oder für jedes Zielstockwerk, welches kein selektiertes Haltestockwerk ist, Substitutionskosten von diesem Eingabestockwerk auf mindestens ein selektiertes Haltestockwerk der Startzone (9, 9') und/oder von diesem Zielstockwerk auf mindestens ein selektiertes Haltestockwerk der Zielzone (10, 10') ermittelt werden; dass für alle Eingabestockwerke und/oder für alle Zielstockwerke, welche kein selektiertes Haltestockwerk sind, Gesamt-Substitutionskosten ermittelt werden; dass aus der Differenz der Bedienungskosten der Fahrt von der Startzone (9, 9') in die Zielzone (10, 10') und den Bedienungskosten der Fahrt über die selektierten Haltestockwerke Differenzkosten ermittelt werden; dass die Gesamt-Substitutionskosten mit den Differenzkosten verglichen werden; dass falls die Gesamt-Substitutionskosten grösser als die Differenzkosten sind, mindestens ein weiteres Haltestockwerk ermittelt wird, und dass andernfalls die Kabine (1, 1') auf die selektierten Haltestockwerke verfahren wird.

12. Verfahren gemäss einem der Ansprüche 3 bis 11, **dadurch gekennzeichnet, dass** dem Passagier das selektierte Haltestockwerk mitgeteilt wird und/oder dass dem Passagier Eingabestockwerke und/oder Zielstockwerke, welche kein selektiertes Haltestockwerk sind, nicht mitgeteilt werden.

13. Verfahren gemäss Anspruch 4 oder 11, **dadurch gekennzeichnet, dass** falls mehrere Eingabestockwerke und/oder Zielstockwerke ein Selektionskriterium gleich gut erfüllen, dasjenige dieser Eingabestockwerke und/oder Zielstockwerke als Haltestockwerk und/oder weiteres Haltestockwerk selektiert wird, das mindestens ein weiteres Selektionskriterium am besten erfüllt.

14. Verfahren gemäss Anspruch 4 oder 11, **dadurch gekennzeichnet, dass** als Selektionskriterium eine Stockwerkszahl der Eingabestockwerke und/oder Zielstockwerke ermittelt wird; und dass das Eingabestockwerk mit der zweitniedrigsten Stockwerkszahl und/oder das Zielstockwerk mit der zweithöchsten Stockwerkszahl als Haltestockwerk selektiert wird.

15. Verfahren gemäss Anspruch 4 oder 11, **dadurch gekennzeichnet, dass** als Selektionskriterium die Anzahl der eingegebenen Rufe pro Eingabestockwerk und/oder Zielstockwerk ermittelt wird; dass als Selektionskriterium eine Stockwerksdifferenz der Eingabestockwerke zueinander und/oder der Zielstockwerke zueinander ermittelt wird; dass als Selektionskriterium eine Stockwerkszahl der Stockwerke in der Startzone (9, 9') und/oder in der Zielzone (10, 10') ermittelt wird; dass als Selektionskriterium eine Höhe der Substitutionskosten eines Eingabestockwerks und/oder Zielstockwerks, welches kein selektiertes Haltestockwerk ist, ermittelt wird; oder dass als Selektionskriterium Passagierkennzeichen der Passagiere ermittelt werden.

## Claims

1. Method of allocating calls of a lift installation with at least one lift and at least one cage (1, 1') per lift, wherein at least one call to a destination storey is input by at least one passenger and a plurality of passengers is moved in accordance with input calls by the cage (1, 1') in at least one journey from at least one input storey to at least one destination storey, **characterised in that** for the input calls of the journey at least one start zone (9, 9') with one or more input storeys in determined; that for the input calls of the journey at least one destination zone (10, 10') with one or more destination storeys is determined; and that if at least one number of stops in the start zone (9, 9') and/or in the destination zone (10, 10') is greater than one this number of stops is reduced.

2. Method according to claim 1, **characterised in that** the start zone (9, 9') is formed by the totality of input storeys and/or that the destination zone (10, 10') is formed by the totality of destination storeys.

3. Method according to claim 1 or 2, **characterised in that** at least one stopping storey in the start zone (9, 9') is determined and/or that at least one stopping storey in the destination zone (10, 10') is determined.

4. Method according to claim 3, **characterised in that** each input storey and/or each destination storey is or are compared with at least one selection criterion; and that at least one input storey and/or at least one destination storey, which best fulfils or fulfil the selection criterion, is or are selected as stopping storey.

5. Method according to claim 3 or 4, **characterised in that** the operating costs of the journey from the start zone (9, 9') to the destination zone (10, 10') are determined; and that the operating costs of the journey by way of the selected stopping storey are determined.

6. Method according to claim 5, **characterised in that** for each input storey and/or for each destination storey which is not a selected stopping storey substitute costs from this input storey to the selected stopping storey of the start zone (9, 9') and/or from this destination storey to the selected stopping storey of the destination zone (10, 10') are determined.

7. Method according to claim 6, **characterised in that** total substitute costs are determined for all input storeys and/or all destination storeys which are not selected stopping storeys.

8. Method according to claim 7, **characterised in that** difference costs are determined from the difference of the operating costs of the journey from the start zone to the destination zone (10, 10') and the operating costs of the journey by way of the selected stopping storey.

9. Method according to claim 8, **characterised in that** the total substitute costs are compared with the difference costs.

10. Method according to claim 9, **characterised in that** if the total substitute costs are greater than the difference costs at least one further stopping storey is determined; and that otherwise the cage (1, 1') is moved to the selected stopping storey.

11. Method according to claim 10, **characterised in that** each input storey and/or each destination storey which is or are not a selected stopping storey is or are compared with at least one selection criterion; that at least one input storey and/or at least one destination storey which best fulfils or fulfil the selection criterion is or are selected as further stopping storey; that the operating costs of the journey by way of the selected stopping storey are determined; that for each input storey and/or for each destination storey which is or are not a selected stopping storey substitute costs from this input storey to at least one selected stopping storey of the start zone (9, 9') and/or from this destination storey to at least one selected stopping storey of the destination zone (10, 10') are determined; that total substitute costs are determined for all input storeys and/or for all destination storeys which are not selected stopping storeys; that difference costs are determined from the difference of the operating costs of the journey from the start storey (9, 9') to the destination zone (10, 10') and the operating costs of the journey by way of the selected stopping storeys; that the total substitute costs are compared with the difference costs; that if the total substitute costs are greater than the difference costs at least one further stopping storey is determined; and that otherwise the cage (1, 1') is moved to the selected stopping storeys.

12. Method according to any one of claims 3 to 11, **characterised in that** the selected stopping storey is communicated to the passenger and/or input storeys and/or destination storeys which are not selected stopping storeys are not communicated to the passenger.

13. Method according to claim 4 or 11, **characterised in that** if several input storeys and/or destination storeys fulfil a selection criterion equally well that of these input storeys and/or destination storeys is selected as stopping storey and/or further stopping storey which best fulfils at least one further selection criterion.

14. Method according claim 4 or 11, **characterised in that** a storey number of the input storeys and/or destinations storeys is determined as selection criterion; and that the input storey with the second-lowest storey number and/or the destination storey with the second-highest storey number is or are selected as stopping storey.

15. Method according to claim 4 or 11, **characterised in that** the number of input calls per input storey and/or destination storey is determined as selection criterion; that a storey difference of the input storeys from one another and/or the destination storeys from one another is determined as selection criterion; that a storey number of the storeys in the start zone (9, 9') and/or in the destination zone (10, 10') is determined as selection criterion; that a level of the substitute costs of an input storey and/or destination storey which is or are not a selected stopping storey is determined as selection criterion; or that passenger identifications of the passengers are determined as selection criterion.

## Revendications

1. Procédé d'attribution d'appels d'une installation d'ascenseur avec au moins un ascenseur et au moins une cabine (1, 1') par ascenseur, étant précisé qu'au moins un appel est entré pour un étage de destination par un passager et que plusieurs passagers, selon les appels entrés, sont amenés par la cabine (1, 1') en au moins un trajet d'au moins un étage d'entrée à au moins un étage de destination, **caractérisé en ce que** pour les appels entrés du trajet est déterminée au moins une zone de départ (9, 9') avec un ou plusieurs étages d'entrée ; **en ce que** pour les appels entrés du trajet est déterminée au moins une zone de destination (10, 10') avec un ou plusieurs étages de destination ; et **en ce que**, au cas où au moins un certain nombre d'arrêts dans la zone de départ (9, 9') et/ou dans la zone de destination (10, 10') est supérieur à un, ce nombre d'arrêts est réduit.

2. Procédé selon la revendication 1, **caractérisé en ce que** la zone de départ (9, 9') est formée par la totalité des étages d'entrée et/ou **en ce que** la zone de destination (10, 10') est formée par la totalité des étages de destination.

3. Procédé selon la revendication 1 ou 2, **caractérisé en ce qu'**au moins un étage d'arrêt est déterminé dans la zone de départ (9, 9) et/ou **en ce qu'**au moins un étage d'arrêt est déterminé dans la zone de destination (10, 10').

4. Procédé selon la revendication 3, **caractérisé en ce que** chaque étage d'entrée et/ou chaque étage de destination est comparé à au moins un critère de sélection ; et **en ce qu'**au moins un étage d'entrée et/ou au moins un étage de destination qui satisfait le mieux au critère de sélection est sélectionné comme étage d'arrêt.

5. Procédé selon la revendication 3 ou 4, **caractérisé en ce que** les coûts de desserte du trajet de la zone de départ (9, 9') jusque dans la zone de destination (10, 10') sont déterminés ; et **en ce que** les coûts de desserte du trajet par l'étage d'arrêt sélectionné sont déterminés.

6. Procédé selon la revendication 5, **caractérisé en ce que** pour chaque étage d'entrée et/ou pour chaque étage de destination qui n'est pas un étage d'arrêt sélectionné sont déterminés des coûts de substitution de cet étage d'entrée jusqu'à l'étage d'arrêt sélectionné de la zone de départ (9, 9') et/ou de cet étage de destination jusqu'à l'étage d'arrêt sélectionné de la zone de destination (10, 10').

7. Procédé selon la revendication 6, **caractérisé en ce que** pour tous les étages d'entrée et/ou tous les étages de destination qui ne sont pas un étage d'arrêt sélectionné sont déterminés des coûts de substitution totaux.

8. Procédé selon la revendication 7, **caractérisé en ce qu'**à partir de la différence entre les coûts de desserte du trajet de la zone de départ jusqu'à la zone de destination (10, 10') et les coûts de desserte du trajet par l'étage d'arrêt sélectionné sont déterminés des coûts différentiels.

9. Procédé selon la revendication 8, **caractérisé en ce que** les coûts de substitution totaux sont comparés aux coûts différentiels.

10. Procédé selon la revendication 9, **caractérisé en ce que**, au cas où les coûts de substitution totaux sont supérieurs aux coûts différentiels, au moins un autre étage d'arrêt est déterminé ; et **en ce que** dans les autres cas, la cabine (1, 1') est amenée à l'étage d'arrêt sélectionné.

11. Procédé selon la revendication 10, **caractérisé en ce que** chaque étage d'entrée et/ou chaque étage de destination qui n'est pas un étage d'arrêt sélectionné est comparé à au moins un critère de sélection ; **en ce qu'**au moins un étage d'entrée et/ou au moins un étage de destination qui satisfait le mieux au critère de sélection est sélectionné comme autre étage d'arrêt ; **en ce que** les coûts de desserte du trajet par les étages d'arrêt sélectionnés sont déterminés ; **en ce que** pour chaque étage d'entrée et/ou pour chaque étage de destination qui n'est pas un étage d'arrêt sélectionné sont déterminés des coûts de substitution de cet étage d'entrée jusqu'à au moins un étage d'arrêt sélectionné de la zone de départ (9, 9') et/ou de cet étage de destination jusqu'à au moins un étage d'arrêt sélectionné de la zone de destination (10, 10') ; **en ce que** pour tous les étages d'entrée et/ou tous les étages de destination qui ne sont pas un étage d'arrêt sélectionné sont déterminés des coûts de substitution totaux ; **en ce qu'**à partir de la différence entre les coûts de desserte du trajet de la zone de départ (9, 9') jusqu'à la zone de destination (10, 10') et les coûts de desserte du trajet par les étages d'arrêt sélectionnés sont déterminés des coûts différentiels ; **en ce que** les coûts de substitution totaux sont comparés aux coûts différentiels ; **en ce que**, au cas où les coûts de substitution totaux sont supérieurs aux coûts différentiels, au moins un autre étage d'arrêt est déterminé, et **en ce que** dans les autres cas, la cabine (1, 1') est amenée aux étages d'arrêt sélectionnés.

12. Procédé selon l'une des revendications 3 à 11, **caractérisé en ce que** l'étage d'arrêt sélectionné est indiqué au passager et/ou **en ce que** les étages d'entrée et/ou les étages de destination qui ne sont pas un étage d'arrêt sélectionné ne sont pas indiqués au passager.

13. Procédé selon l'une des revendications 4 ou 11, **caractérisé en ce que**, au cas où plusieurs étages d'entrée et/ou étages de destination satisfont aussi bien à un critère de sélection, c'est l'étage d'entrée et/ou l'étage de destination qui satisfait le mieux à au moins un autre critère de sélection qui est sélectionné comme étage d'arrêt ou comme autre étage d'arrêt.

14. Procédé selon la revendication 4 ou 11, **caractérisé en ce que** c'est un numéro d'étage des étages d'entrée et/ou des étages de destination qui est déterminé comme critère de sélection ; et **en ce que** l'étage d'entrée avec le deuxième numéro d'étage le plus bas et/ou l'étage de destination avec le deuxième numéro d'étage le plus élevé est sélectionné comme étage d'arrêt.

15. Procédé selon la revendication 4 ou 11, **caractérisé en ce que** c'est le nombre d'appels entrés par étage d'entrée et/ou par étage de destination qui est déterminé comme critère de sélection ; **en ce que** c'est une différence d'étage entre les étages d'entrée et/ou les étages de destination qui est déterminé comme critère de sélection ; **en ce que** c'est un numéro d'étage des étages dans la zone de départ (9, 9') et/ou dans la zone de destination (10, 10') qui est déterminé comme critère de sélection ; **en ce que** c'est le montant des coûts de substitution d'un étage d'entrée et/ou d'un étage de destination qui n'est pas un étage d'arrêt sélectionné, qui est déterminé comme critère de sélection ; ou **en ce que** c'est la caractéristique de passager des passagers qui est déterminée comme critère de sélection.
